# EUROPÄISCHE PATENTSCHRIFT

(11) **EP 0 130 969 B1**
(45) Veröffentlichungstag und Bekanntmachung des Hinweises auf die Patenterteilung: **04.04.1990**
(21) Anmeldenummer: 84890121.1
(22) Anmeldetag: 26.06.1984
(51) Int. Cl.: E21D 20/00

(54) **Ankerbohr- und -setzeinrichtung**
Drilling and bolting apparatus
Dispositif de forage et de pose d'ancrage

(30) Priorität: 30.06.1983 AT 2405/83
(43) Veröffentlichungstag der Anmeldung: 09.01.1985
(73) Patentinhaber: BÖHLER PNEUMATIK INTERNATIONAL GESELLSCHAFT m.b.H., 8605 Kapfenberg (AT)
(72) Erfinder: Holtschulte, Ulrich, D-8069 Rohrbach/Ilm (DE); Kortan, Oskar, A-8605 Kapfenberg (AT); Schatzmayr, Gustav, Dr., A-8020 Graz (AT); Schön, Konrad, A-8605 Kapfenberg (AT)
(74) Vertreter: Haffner, Thomas M., Dr.

(56) Entgegenhaltungen:
- EP-A- 0 020 271
- EP-A- 0 034 134
- WO-A-80/00093
- DE-A- 2 836 659
- DE-A- 2 842 788
- DE-B- 2 222 646
- FR-A- 2 402 059
- US-A- 4 229 124
- INDUSTRIE MINERALE-LES TECHNIQUES, Nr. 4, April 1981, Seiten 339-343, Paris, FR; J.-L. DURR: "Un nouveau jumbo de boulonnage à la mine de Moyeuvre"

## Beschreibung

Die Erfindung bezieht sich auf eine Ankerbohr-und -setzeinrichtung z.B. für Bergbau, Tunnelbau od. dgl. nach dem Oberbegriff des Hauptanspruches.

Im Bergbau, insbesondere Kohlebergbau und im Tunnelbau, kommt dem Ausbau der Strecke mit Haft- oder Spreizanker immer größere Bedeutung zu. Bei Durchführung des Verfahrens wird nun im allgemeinen so vorgegangen, daß mit einer Bohrmaschine ein oder mehrere Bohrlöcher in das Gestein und zwar etwa in radialer bzw. normaler Richtung bezogen auf den Tunnelquerschnitt in das Gestein getrieben werden. In diese Bohrlöcher werden sodann Spreizanker oder Beton bzw. ein Zweikomponentenkleber eingebracht, worauf der Haftanker eingefügt wird. Nach dem Erhärten des Haftmittels, das bei einem Zweikomponentensystem kurzzeitig der Fall ist, werden die Muttern am herausstehenden Ende des Ankers angezogen, wobei zwischen Gestein und Mutter eine Platte angeordnet ist, um eine oberflächliche Zerstörung des Gesteins zu vermeiden. Durch derartige Anker wird nun erreicht, daß auf das Gestein Spannungen, insbesondere Druckspannungen ausgeübt werden, wodurch eine Art Gewölbeeffekt erzielt wird, und das Gestein des Tunnels od. dgl. eine Art selbsttragende Struktur bildet.

Es ist bereits eine Ankerbohr- und -setzeinrichtung bekannt geworden, welche eine Lafette aufweist, entlang welcher abwechselnd das Bohraggregat bzw. der Ankersetzschlüssel mit einem weiteren Motor verfahren werden kann. An dem dem Bohrloch abgewandten Ende der Lafette befindet sich eine quer zu dieser und beidseitig über diese hinausreichende Aufnahme für das Bohraggregat bzw. den Motor für den Ankersetzschlüssel. Sowohl der Bohrmotor als auch der Motor des Ankersetzschlüssels befindet sich auf einem eigenen Schlitten und kann von einer Arbeitsstellung auf der Lafette entlang der Führung in eine Ruheposition verschobenwerden, wonach das andere Aggregat in Arbeitsposition verbracht werden kann. Dieses Verschieben der Aggregate muß entweder händisch oder mit zusätzlichen Zylindern durchgeführt werden. Weiters weist diese Vorrichtung ein Ankermagazin mit Kette auf, welches man bei Erfordernis so vorschwenken kann, daß ein Anker dem Magazin entnehmbar ist. Das Aggregat für das Ankersetzen und der Ankersetzschlüssel können ohne Anker von der Arbeitsstellung in die Ruhestellung verschoben werden, wohingegen der Bohrer bei der translatorischen Bewegung aus der Arbeitsin die Ruhestellung mitgenommen werden muß, wodurch eine querverschiebliche Führung für den Bohrer ebenfalls erforderlich ist.

Diese bekannte Ankerbohr- und -setzeinrichtung ist apparativ aufwendig, da sie beispielsweise ein Bohraggregat und ein Aggregat zum Ankersetzen benötigt, eine quer zur Lafette angeordnete Führung für die Ruheposition der Aggregate aufweist und beansprucht aufgrund der Anordnung der Querführung, des Ankermagazins und des Einbringrohres für das Haftmittel ein großes Volumen, wodurch der Einsatz insbesondere im Bergbau nur beschränkt möglich ist. Weiters liegt eine besonders große Störungsanfälligkeit durch die zusätzliche Querführung vor, sodaß der Bedienungsmann erneut in den unausgebauten Bereich der Strecke sich begeben muß, um das Gerät wieder in Funktion zu bringen oder es muß der gesamte Wagen aus der nichtausgebauten Strecke abgezogen werden und nach Reparatur der Ankerbohr- und -setzeinrichtung der Wagen wieder in die nichtausgebaute Strecke verbracht und dort erneut ausgerichtet werden.

Nach FR-A-2 402 059 und US-A-4 229 124 sind Ankerbohr- und -setzeinrichtungen bekannt, die über eine Lafette verfügen, einen Bohrarm mit einem Wagen aufweisen und mit einer Schrämmaschine verbindbar sind. Ein Drehschlagmotor ist auf einen Schlitten entlang der Lafette an die Bohrstelle heranfahrbar. Weiters ist noch eine bewegliche Bohrstangenführung vorgesehen sowie ein schwenkbares Ankermagazin mit Ankerhalterung zum Setzen der Anker. Nachteilig ist bei beiden Ausführungsvarianten, daß das Ankermagazin und die Bohrstangenführung, die zwar um eine gemeinsame Achse verschwenkt werden können, nicht den gleichen Abstand aufweisen, sodaß nach jedem Wechsel des Werkzeuges auch die Maschine justiert werden muß.

Daraus ergibt sich ein unerträglicher Mehraufwand an Arbeitszeit. Auch ist nicht nahegelegt, wie ein Ankerschlüssel zeitsparend eingesetzt werden kann.

Weiters ist nach DE-A-28 42 788 ein Ankermagazin für ein Gebirgsankersetzgerät bekannt, das zur Abstützung des Firstes eines Bergwerkstollens od. dgl. einsetzbar ist. Es dient für die Halterung und der Vorbewegung der Anker. Ein am Support des Turmes befestigtes Gehäuse, das synchron antreibbare Endlosketten trägt, die abstehende Pratzen aufweisen, die zur Halterung und Vorbewegung der Anker in die Achse des Ankersetzschlittens dienen.

Auch ist nach DE-B- 22 22 646 eine Klebankersetzeinrichtung mit Lafette bekannt, an der eine Bohrvorrichtung und eine Ankersetzvorrichtung längsverschiebbar angeordnet sind, wobei ein Lafettenhalter durch einen Verspannzylinder gegen die Firste und ein Trägergerät verspannbar ist und die Lafette um die Achse des Verspannzylinders schwenkbar und parallel zu dieser Achse verstellbar ist. Hierbei wird das Einbringen der Klebepatronen in das Ankerloch mechanisiert und die Voraussetzung für einen selbsttätigen Ablauf des Klebeankersetzvorganges zu erzielen versucht, indem die Lafette um die Achse des Verspannzylinders in drei Betriebsstellungen schwenkbar ist, nämlich in eine für ein Ankerloch, die nächste für eine Patronensetzvorrichtung und eine weitere für das Einbringen der Ankerstange. Auch hier ist eine Schwenkeinrichtung vorgesehen, die die einzelnen Arbeitsvorgänge mechanisieren sollen.

Desgleichen ist nach EP-A-0 034134 eine Ankersetzvor richtung bekannt geworden, die an einen verstellbaren Mast angeordnet ist und in die verschiedenen Betriebsstellungen schwenkbar ist und nach Bedarf einen Gesteinsbohrer oder eine Ankersetzvorrichtung einsetzt, die auf einen Schlitten fahrbar sind und den Vorschub vollführen.

Schließlich ist noch nach EP-A-0 020 271 die in Lafetten richtung wirkenden Ein- und Ausrückzylinder bekannt. Damit kann man die Werkzeuge an der Lafette für den Einsatz herbringen bzw. wieder zurücknehmen.

All diesen Einrichtungen ist jedoch der Nachteil gemeinsam, daß nur zum Teil der erforderlichen Werkzeuge mechanisiert sind und Schraubwerkzeuge nach wie vor händisch bedient werden müssen. Dies bedeutet, daß der Bedienungsmann im gefährlichen unausgebauten Bereich hantieren muß.

Die Aufgabe der vorliegenden Erfindung besteht nun darin, eine Ankerbohr- und -setzeinrichtung zu schaffen, die es erlaubt, den gesamten Arbeitsvorgang mechanisiert von einer einzigen geschützten Stelle aus durchzuführen und nicht nur die Bohrwerkzeuge, sondern auch das Ankerloch zu ferttigen, das Haftmittel einzubringen, den Anker zu setzen und auch diesen anzuziehen. Erfindungsgemäß wird das Ziel dadurch erreicht, daß ein Ankersetzschlüssel im gleichen Abstand zur Achse angeordnet vorgesehen ist, welcher über den Schlitten entlang der Lafette bewegbar ist und in einer Ankersetzschlüsselhalterung liegt, die den Ankerschlüssel mit federnden Aufnahmen trägt und über einen Ein- und Ausrückzylinder in Lafettenlängsrichtung bewegbar ist.

Mit einer derartigen Konstruktion ist es möglich, daß mit einem einzigen Motor die Bohrlöcher angefertigt und die Anker eingesetzt und vorallem im anschließenden Arbeitsvorgang die Ankersetzschlüssel eingeführt werden. Dadurch. daß die verschiedenen Halterungen bzw. Werkzeuge um eine gemeinsame Achse jeweils vor das Aggregat drehbar angeordnet sind, ist ein besonders einfacher Wechsel der Werkzeuge möglich, wobei gleichzeitig ein geringer Platzbedarf für die gesamte Einrichtung gegeben ist. Da in der Regel die Bohrstange länger sein muß als der Anker, ist es von Vorteil, zuerst den Ankersetzschlüssel in den Motor einzusetzen und sodann erst den Felsanker in den Ankersetzschlüssel einzuführen. Eine derartige Vorgangsweise wird durch die Beweglichkeit der Ankersetzschlüsselhalterung in Lafettenlängsrichtung ermöglicht.

Ist in Schwenkrichtung um die Achse gesehen zwischen der Bohrstangenführung und der Ankermagazinhalterung die Ankersetzschlüsselhalterung angeordnet, so kann ein besonders rascher Arbeitsvorgang mit besonders einfacher Steuerung ermöglicht werden, da lediglich für den Arbeitsvorgang die Drehung um die Achse in eine Richtung erfolgen muß.

Weisen das Einbringrohr und der Ankersetzschlüssel dieselbe Winkellage auf der Achse auf, so kann in einer Position der Ankersetzschlüssel in den Motor eingebracht werden und gleichzeitig in das Bohrloch das Haftmittel, insbesondere das Zweikomponentenklebesystem eingebracht werden. Ist ein ein- und ausrückbarer Ankergreifer zur Aufnahme eines Ankers aus dem vor dem Bohrmotor bewegten Ankermagazin vorgesehen, so kann dem Ankermagazin in dieser Stellung ein Anker entnommen werden, wobei während des Einführens des Ankers in das Bohrloch der Ankergreifer wieder ausgerückt werden kann, sodaß Anker mit der Scheibe und der Mutter bereits im Magazin angeordnet werden können, wodurch jegliche weitere Manipulation, z.B. händisches Aufbringen der Platte und Mutter oder ein zusätzlicher automatischer Arbeitsablauf nicht erforderlich ist.

Eine konstruktiv besonders einfache Lösung ergibt sich dann, wenn die Halterung für das Ankermagazin, die Ankersetzschlüsselhalterung und zumindest eine Bohrstangenführung auf der gemeinsamen Achse drehfest angeordnet sind.

Um eine Führung der Bohrstange auch zwischen der vorderen Bohrstangenführung, die auf der Drehachse starr befestigt ist, und dem in Anfangsstellung befindlichen Bohraggregat zu ermöglichen, kann zumindest eine weitere Bohrstangenführung auf der Achse und zwar auf dieser schwenkbar angeordnet sein.

Die Drehbewegung der Halterung für das Ankermagazin, der Ankersetzschlüsselhalterung und der Bohrstangenführung um die gemeinsame Achse erfolgt durch einen Motor, insbesondere einen Drehzylinder. Durch eine derartige konstruktive Anordnung ist ein besonders störungsfreier Betrieb gewährleistet, wobei gleichzeitig der Platzbedarf gering gehalten wird.

Um ein besonders einfaches Einbringen des Haftmittels in das Bohrloch zu ermöglichen, kann das Einbringrohr für das Haftmittel in Lafettenlängsrichtung bewegbar sein.

Eine besonders kompakte Bauweise ergibt sich dann, wenn die Drehachse an oder in den Stirnplatten der Lafette gelagert ist.

Der Ankergreifer kann besonders nahe an das Bohrloch herangebracht werden, wenn dieser auf einer Stirnplatte, die gegebenenfalls einen Abstützdorn trägt, angeordnet ist.

Ist dem Bohrmotor in einer Einstellung des Schlittens gegenüber bezogen auf die Lafette ein Vorschubmotor für den Schlitten angeordnet, so ist eine besonders einfache Konstruktion gegeben.

Ist der Schlitten, welcher den Bohrmotor trägt, teilweise über das dem Bohrloch abgewandte Ende der Lafette verschiebbar, so kann die Lafette kürzer gehalten werden, wobei zum Einführen der Bohrstange in den Motor der Schlitten über das Lafettenende hinaus verfahren werden kann.

Im folgenden wird die Erfindung anhand der Zeichnungen näher erläutert.

Es zeigen Fig. 1 eine Ankerbohr- und -setzeinrichtung in Schrägansicht, und die Figuren 2 und 3 die verschiedenen Arbeitspositionen der Vorrichtung gemäß Fig. 1 in Seiten- und Draufsicht.

Die in Fig. 1 dargestellte Ankerbohr- und -setzeinrichtung weist eine Lafette 1 auf, die an ihren beiden Enden Stirnplatten 2 und 3 trägt. Entlang der Lafette 1 ist ein Schlitten 4 bewegbar, auf dem ein Drehschlagmotor 5 angeordnet ist. Der Schlitten 4 wird über eine Kette 6, die durch einen Kettenspanner 7 gespannt wird, vom Vorschubmotor 8 bewegt. Über dem Vorschubmotor ist eine Abdeckung 9 vorgesehen. Die Lafette wird über einen nicht dargestellten Lafettenhalter mit einem Bohrwagen, z.B. über einen Bohrarm od. dgl., verbunden. Es kann auch vorgesehen sein, die Lafette, z.B. auf einer Schrämmaschine, anzuordnen.

In den Stirnplatten 2 und 3 ist parallel zur Lafette eine Achse 10 gelagert, welche über einen Drehzylinder 11 gedreht werden kann. Die Achse . 10 trägt weiters Bohrstangenführungen 12,13,14, wobei die Bohrstangenführung 12 auf der Achse starr befestigt ist, wohingegen die Bohrstangenführungen 13, 14 über eigene Zylinder 15, 16 aus ihrer Arbeitsstellung drehbar sind, sodaß das Bohraggregat 5 bei seiner Bewegung entlang der Lafette nicht behindert ist und anderseits die Führung der Bohrstange 17 mit Bohrkrone 18 voll gewährleistet ist. Auf der Achse 10 ist weiterhin die Ankersetzschlüsselhalterung 19, die den Ankersetzschlüssel 20 über Federklammern 21 trägt, befestigt. Die Ankersetzschlüsselhalterung wird über den Ein- und Ausrückzylinder 22 bewegt. Auf der Achse ist weiterhin eine Halterung 23 für das Ankermagazin 24 vorgesehen. Das Ankermagazin weist Aufnahmescheiben 25, 26 auf, die in der Halterung drehbar gelagert sind und durch einen Drehzylinder 27 gedreht werden können. Die einzelnen Anker 28 weisen bereits im Magazin Platten 29 auf, welche durch Muttern (nicht dargestellt) in ihrer Lage gehalten sind. Auf der Achse ist eine Halterung 30 für das Einbringrohr 31 für das Haftmittel befestigt. Diese Halterung samt Einbringrohr 31 kann über einen Zylinder 32 in Lafettenlängsrichtung bewegt werden. In der Stirnplatte ist weiters ein Ankergreifer 33 gelagert. Die Stirnplatte trägt weiters einen Abstützdorn 34, der gegebenenfalls ausfahrbar ist.

Die Arbeitsweise der Vorrichtung ist nun wie folgt. Bei der in Fig. 2 dargestellten Stellung 1 ist der Abstützdorn 34 gegen den First 35 abgestützt. Die Lafette 1 befindet sich in diesem Fall in vertikaler Richtung. Durch den Drehmotor 11 wird die Bohrstange, die sich in der Bohrstangenführung 12, 13, 14 befindet, vor den Drehschlagmotor 5 gebracht, welcher zu diesem Zeitpunkt über das Lafettenende hinaus verfahren ist, wonach der Motor wieder zum First bewegt wird, sodaß die Bohrstange in das Bohrfutter des Motors zum Eingriff kommt. Die Aufnahmen in den Bohrstangenführungen 13, 14 weisen einen identen Abstand r zur Achse 10 auf, wodurch die parallele Ausrichtung der Bohrstange gewährleistet ist. Bei der Anfertigung des Bohrloches wird nun so verfahren, daß zuerst die Bohrstangenführung 14, die die Bohrstange über eine Federklammer trägt, womit die Bohrstange in Ruheposition festgehalten ist, ausrückt. Hienach wird die Bohrung weiter vorangetrieben, bis der Schlitten zur Bohrstangenführung 13 gelangt, die ebenfalls ausgeschwenkt wird, wonach das Bohrloch vollendet werden kann, und der Motor samt Bohrgestänge wieder entlang der Lafette verfahren wird. Sodann werden die Bohrstangenführungen 13, 14 wieder in Eingriff mit der Bohrstange 17 gebracht, der Schlitten samt Motor wird über die Lafette hinaus verfahren, sodaß das Bohrgestänge dem Bohrfutter entnommen wird, worauf die Bohrstange durch Drehung der Achse 10 aus der Arbeitsposition geschwenkt wird, wobei gleichzeitig die Ankersetzschlüsselhalterung 19 mit Ankersetzschlüssel 20 und die Halterung 30 samt Einbringrohr 31 für das Haftmittel in Arbeitsposition gebracht werden. Diese Stellung ist in 2 dargestellt. Die jeweilige Winkellage ist den Stellungen mit den Indizes a deutlich zu entnehmen. Der Stellung la ist besonders deutlich zu entnehmen, daß die Aufnahme für die Bohrstange 17, der Ankersetzschlüssel 20 und ein Anker 28 denselben Abstand r von der Achse 10 aufweisen.

In Stellung 3 ist der Ankersetzschlüssel in den Drehschlagmotor 5 eingesetzt. Weiters ist das Einbringrohr 31 bis zur Bohrlochmündung 36 verfahren.

Bei der in 4 (Fig. 3) dargestellten Arbeitsstellung ist das Ankermagazin 24 so vor dem Drehschlagmotor gedreht, daß der Ankergreifer 33 an einen Anker 28 des Ankermagazins angreifen kann, worauf der Drehschlagmotor in Lafettenlängsrichtung verfahren wird und der Anker - wie in Stellung 5 dargestellt - in den Ankersetzschlüssel eingreift. Sodann wird das Magazin herausgeschwenkt, wobei gleichzeitig ein Anker dem Ankermagazin entnommen wird. Der Anker wird sodann durch das Drehschlagaggregat Gegenrichtung zur Anzugsrichtung der Schrauben in das Bohrloch gedreht, wodurch der Zweikomponentenkleber, der in das Bohrloch verbracht wurde, vermischt wird, sodann wird kurz abgewartet, bis der Zweikomponentenkleber erstarrt ist und die Mutter in Gegenrichtung gedreht wird, wodurch ein Anziehen derselben ermöglicht ist. Da der Ankergreifer 33 - wie in 5a dargestellt - ausgeschwenkt ist, wobei die Schwenkbewegung über einen eigenen Zylinder 27 durchgeführt wird, können die Anker bereits mit Ankerplatte und Mutter im Magazin versehen werden.

Der Schlitten mit Drehschlagmotor wird sodann wieder in seine Endstellung verfahren, worauf der Ankersetzschlüssel mit der in Arbeitsstellung verbrachten Ankersetzschlüsselhalterung 19 dem Aggregat entnommen wird. Sodann beginnt der gesamte Arbeitsablauf erneut, wobei die Arbeitswerkzeuge um die Achse 10 nicht in ihrer Gesamtheit gedreht werden, sondern es folgt eine Schwenkbewegung um maximal 220°.

## Patentansprüche

1. Ankerbohr- und -setzeinrichtung für Bergbau, Tunnelbau od. dgl., die über eine Lafette (1), Lafettenhalter, einen Bohrarm mit einem Wagen, einer Schrämmaschine od. dgl. verbindbar ist, mit einem Bohr-, insbesondere Drehschlagmotor (5), der auf einem Schlitten (4) entlang der Lafette (1) verschiebbar angeordnet ist, einer beweglichen Bohrstangenführung (12, 13, 14), einem schwenkbaren Ankermagazin (24), einer Ankerhalterung (23) zum Setzen der Anker (28), einem Einbringrohr (31) für ein Haftmittel, z.B. Klebstoff, wobei die Ankerhalterung für das Ankermagazin (24), die Bohrstangenführung (12, 13, 14), die Halterung (30) für das Einbringrohr (31) um eine gemeinsame Achse (10) drehbar angeordnet sind und in jeder Stellung des Bohr- bzw. Drehschlagmotors (5) der Abstand zur Achse (10) gleich ist, dadurch gekennzeichnet, daß ein Ankersetzschlüssel (20) im gleichen Abstand zur Achse (10) angeordnet vorgesehen ist, welcher über den Schlitten (4) entlang der Lafette (1) bewegbar ist und in einer Ankersetzschlüsselhalterung (19) liegt, die den Ankerschlüssel (20) mit federnden Aufnahmen (21) trägt und über einen Ein- und Ausrückzylinder (22) in Lafettenlängsrichtung bewegbar ist.

2. Ankerbohr- und -setzeinrichtung nach Anspruch 1, dadurch gekennzeichnet, daß in Schwenkrichtung um die Achse (10) gesehen zwischen der Bohrstangenführung (12,13,14) und der Ankermagazinhalterung (23), die Ankersetzschlüsselhalterung (19) angeordnet ist.

3. Ankerbohr- und -setzeinrichtung nach Anspruch 1 oder 2, dadurch gekennzeichnet, daß das Einbringrohr (31) und der Ankersetzschlüssel (20) dieselbe Winkellage auf der Achse (10) aufweisen.

4. Ankerbohr- und -setzeinrichtung nach einem der Ansprüche 1 bis 3, dadurch gekennzeichnet, daß ein ein- und ausrückbarer Ankergreifer (33) zur Aufnahme eines Ankers (28) aus dem vor dem Bohrmotor (5) bewegten Ankermagazin (24) vorgesehen ist.

5. Ankerbohr- und -setzeinrichtung nach einem der Ansprüche 1 bis 4, dadurch gekennzeichnet, daß die Halterung (23) für das Ankermagazin (24), die Ankersetzschlüsselhalterung (19) und zumindest eine Bohrstangenführung (12) auf der gemeinsamen Achse (10) drehfest angeordnet sind.

6. Ankerbohr- und -setzeinrichtung nach einem der Ansprüche 1 bis 5, dadurch gekennzeichnet, daß zumindest eine weitere Bohrstangenführung (13, 14) auf der Achse (10) auf dieser schwenkbar angeordnet ist.

7. Ankebohr- und -setzeinrichtung nach einem der Ansprüche 1 bis 6, dadurch gekennzeichnet, daß die Drehbewegung der Halterung (23) für das Ankermagazin (24) der Ankersetzschlüsselhalterung (19) und der Bohrstangenführung (12,13,14) um die gemeinsame Achse durch einen Motor (11), insbesondere Drehzylinder erfolgt.

8. Ankerbohr- und -setzeinrichtung nach einem der Ansprüche 1 bis 7, dadurch gekennzeichnet, daß das Einbringrohr (31) für das Haftmitteln Lafettenlängsrichtung bewegbar ist.

9. Ankerbohr- und -setzeinrichtung nach einem der Ansprüche 1 bis 8, dadurch gekennzeichnet, daß die Achse (10) an den Stirnplatten (2, 3) der Lafette (1) gelagert ist.

10. Ankerbohr-und-setzeinrichtung nach einem der Ansprüche 1 bis 9, dadurch gekennzeichnet, daß eine Stirnplatte (2) den Ankergreifer (33) und gegebenenfalls einen Abstützdorn (34) trägt.

11. Ankerbohr- und -setzeinrichtung nach einem der Ansprüche 1 bis 10, dadurch gekennzeichnet, daß dem Bohrmotor (5) in einer Einstellung des Schlittens (4) gegenüber bezogen auf die Lafette (1) ein Vorschubmotor (8) für den Schlitten angeordnet ist.

12.Ankerbohr-und -setzeinrichtung nach einem der Ansprüche 1 bis 11, dadurch gekennzeichnet, daß der Schlitten (4), welcher den Bohrmotor (5) trägt, teilweise über das dem Bohrloch abgewandte Lafettenende verschiebbar ist.

## Revendications

1. Dispositif de forage et de mise en place de boulons d'ancrage dans les mines et tunnels ou équivalents, pouvant être relié à un véhicule, à une haveuse ou l'équivalent, au moyen d'un affût (1), d'un porte-affût, d'un bras de foreuse, et comportant un moteur, plus spécialement un moteur rotopercutant (5) disposé sur un berceau (4) de façon à pouvoir coulisser le long de l'affût (1), un guidage mobile (12,13,14) de fleuret, un magasin pivotable (24) destiné aux boulons, un support (23) de boulons destiné à la pose des boulons d'ancrage (28), un tuyau d'injection (31) de la charge de scellement, par exemple de la colle, le support (23) du magasin à boulons, le guidage (12, 13, 14) du fleuret, le support (30) du tube d'injection (31) étant disposés de façon à pouvoir tourner autour d'un axe commun (10), et l'écart par rapport à l'axe (10) restant identique quelle que soit la position du moteur de la foreuse ou du moteur rotopercutant (5), caractérisé en ce qu'on prévoit une clé de boulonnage (20) disposée selon le même écartement par rapport à l'axe (10), ladite clé pouvant être déplacée au moyen du berceau (4) le long de l'affût (1) et elle est placée dans un support (19) qui porte la clé de boulonnage (20) au moyen de brides de ressort (21) et qui peut être déplacé dans le sens longitudinal de l'affût au moyen d'un cylindre (22) d'engagement et de désengagement.

2. Dispositif de forage et de mise en place de boulons d'ancrage selon la revendication 1, caractérisé en ce que le support (19) de la clé de boulonnage est disposé, par rapport au sens de pivotement autour de l'axe (10), entre le guidage (12,13,14) du fleuret et le support (23) du magasin à boulons.

3. Dispositif de forage et de mise en place de boulons d'ancrage selon l'une quelconque des revendications 1 ou 2, caractérisé en ce que le tuyaux d'injection (31) et la clé de boulonnage (20) présentent la même position relative sur l'axe (10).

4. Dispositif de forage et de mise en place de boulons d'ancrag selon l'une quelconque des revendications 1 à 3, caractérisé en ce qu'il est prévu un dispositif (33) de préhension de boulons pouvant être sorti. et rentré et qui est destiné à prélever un boulon d'ancrage (28) hors du magasin à boulons (24) qui est amené devant le moteur (5) de la foreuse.

5. Dispositif de forage et de mise en place de boulons d'ancrage selon l'une quelconque des revendications 1 à 4, caractérisé en ce que le support (23) du magasin à boulons (24), le support (19) de la clé de boulonnage et au moins un guidage (12) du fleuret sont disposés de façon résistante à la torsion sur l'axe commun (10).

6. Dispositif de forage et de mise en place de boulons d'ancrage selon l'une quelconque des revendications 1 à 5, caractérisé en ce qu'un autre guidage (13, 14) de fleuret au moins est disposé sur l'axe (10) et peut pivoter sur celui-ci.

7. Dispositif de forage et de mise en place de boulons d'ancrage selon l'une quelconque des revendications 1 à 6, caractérisé en ce que le mouvement rotatif du support (23) du magasin à boulons (24), du support (19) de la clé de boulonnage et du guidage (12, 13, 14) du fleuret autour dè l'axe commun s'effectue au moyen d'un moteur (11), plus spécialement au moyen d'un cylindre rotatif.

8. Dispositif de forage et de mise en place de boulons d'ancrage selon l'une quelconque des revendications 1 à 7, caractérisé en ce que le tuyau d'injection (31) de la charge de scellement peut être déplacé dans le sens longitudinal de l'affût.

9. Dispositif de forage et de mise en place de boulons d'ancrage selon l'une quelconque des revendications 1 à 8, caractérisé en ce que l'axe (10) est logé dans les plaques frontales (2, 3) de l'affût (1

10. Dispositif de forage et de mise en place de boulons d'ancrage selon l'une quelconque des revendications 1 à 9, caractérisé en ce qu'une plaque frontale (2) porte le dispositif (33) de préhension de boulons d'ancrage et, le cas échéant, un mandrin d'appui (34).

11. Dispositif de forage et de mise en place de boulons d'ancrage selon l'une quelconque des revendications 1 à 10, caractérisé en ce qu'il est disposé en face du moteur (5) de la foreuse selon un ajustement du berceau (4) se rapportant à l'affût (1) un moteur de poussée (8) destiné au berceau (4).

12. Dispositif de forage et de mise en place de boulons d'ancrage selon l'une quelconque des revendications 1 à 11, caractérisé en ce que le berceau (4) qui porte le moteur (5) de la foreuse peut être déplacé partiellement au-delà de l'extrémité de l'affût opposée au trou de forage.

## Claims

1. Drilling and bolting apparatus for mining, tunnel construction or the like, adapted for connection by means of a mount (1), a mount holder, a drilling arm to a car, a mining machine or the like, comprising a drilling motor, particularly a rotary percussive motor (5), which is arranged slidably along the mount (1) on a slide (4), a movable drill rod guide (12, 13, 14), a pivotable rock bolt store (24), a rock bolt grip (23) for setting the rock bolts (28), a feed pipe (31) for a bonding agent, e.g. an adhesive compound, the rock bolt store (24), the drill rod guide (12, 13, 14) and the support (30) for the feed pipe (31) being arranged rotatably about a common shaft (10) and the distance from the shaft (10) being the same in any position of the drilling or rotary percussive motor (5), resp., characterised in that a rock bolt setting spanner (20) is arranged at the same distance from the shaft (10), which by means of the slide (4) is movable along the mount (1) and lies on a rock bolt setting spanner holder (19) which bears the rock bolt setting spanner (20) by means of resilient retainers (21) and which is movable in longitudinal direction of the mount by means of an engaging and disengaging cylinder (22).

2. Drilling and bolting apparatus as claimed in claim 1, characterised in that, seen in pivoting direction around the shaft (10), the rock bolt setting spanner holder (19) is arranged between the drill rod guide (12, 13, 14) and the rock bolt store grip (23).

3. Drilling and bolting apparatus as claimed in claim 1 or 2, characterised in that the feed pipe (31) and the rock bolt setting spanner (20) exhibit the same angular position on the shaft (10).

4. Drilling and bolting apparatus as claimed in any one of claims 1 to 3, characterised in that an engageable and disengageable rock bolt gripper (33) is provided to pick up a rock bolt (28) out of the rock bolt store (24) moved in front of the drilling motor (5).

5. Drilling and bolting apparatus as claimed in any one of claims 1 to 4, characterised in that the grip (23) for the rock bolt store (24), the rock bolt setting spanner holder (19) and at least one drill rod guide (12) are secured against rotation on the common shaft (10).

6. Drilling and bolting apparatus as claimed in any one of claims 1 to 5, characterised in that at least one further drill rod guide (13, 14) is rotatably connected on the shaft (10).

7. Drilling and bolting apparatus as claimed in any one of claims 1 to 6, characterised in that the rotary movement of the grip (23) for the rock bolt store (24), of the rock bolt setting spanner holder (19) and of the drill rod guide (12,13,14) about the common shaft is effected by a motor (11), particularly a rotary cylinder.

8. Drilling and bolting apparatus as claimed in any one of claims 1 to 7, characterised in that the feed pipe (31) for the bonding agent is movable in the longitudinal direction of the mount.

9. Drilling and bolting apparatus as claimed in any one of claims 1 to 8, characterised in that the shaft (10) is mounted on the face plates (2, 3) of the mount (1).

10. Drilling and bolting apparatus as claimed in any one of claims 1 to 9, characterised in that a face plate (2) carries the rock bolt gripper (33) and optionally a bracing mandrel (34).

11. Drilling and bolting apparatus as claimed in any one of claims 1 to 10, characterised in that a moving motor (8) for the slide is arranged opposite the drilling motor (5) in one adjustment of the slide (4) with respect to the mount (1).

12. Drilling and bolting apparatus as claimed in any one of claims 1 to 11, characterised in that the slide (4) which carries the drilling motor (5) is capable of being partly moved beyond the end of the mount remote from the bore hole.
